# EUROPÄISCHE PATENTSCHRIFT

(11) **EP 0 758 595 B1**
(45) Veröffentlichungstag und Bekanntmachung des Hinweises auf die Patenterteilung: **19.01.2000**
(21) Anmeldenummer: 96112172.0
(22) Anmeldetag: 27.07.1996
(51) Int. Cl.: B60R 13/10, G09F 3/02

(54) **Klebestempel, Plakette od. dgl. zur Anbringung an Dokumenten, Kraftfahrzeugen od. dgl.**
Adhesive stamp or tag or similar for attachement to documents, vehicles or similar
Timbre pour adhésifs ou étiquettes ou analogues à installer sur des documents, véhicules ou analogues

(30) Priorität: 12.08.1995 DE 19529728
(43) Veröffentlichungstag der Anmeldung: 19.02.1997
(73) Patentinhaber: Trautwein GmbH & Co, 45659 Recklinghausen (DE)
(72) Erfinder: Mattern, Hans Oswald, 59399 Olfen (DE)
(74) Vertreter: Spalthoff, Adolf, Dipl.-Ing.

(56) Entgegenhaltungen:
- EP-A- 0 326 091
- WO-A-94/25295
- DE-A- 4 220 344
- DE-C- 3 844 201
- US-A- 4 246 307

## Beschreibung

Die Erfindung bezieht sich auf einen Klebestempel, eine Plakette od.dgl. zur Anbringung an Dokumenten, Kraftfahrzeugen od.dgl. mit einer Trägerschicht, auf die mationselemente aufgebracht sind. Der Klebestempel, die Plakette od.dgl. kann eine Transparentschicht aufweisen, die aus einem nie vollständig aushärtenden, transparenten Kunststoff hergestellt ist, und/oder die Trägerschicht der Plakette kann zumindest in einem Flächenbereich mit einem nicht kopierfähigen hellen Pastellfarbton eingefärbt und mit nicht kopierfähigen Guillochenlinien ausgebildet sein.

Derartige gattungsgemäße Klebestempel, Plaketten od.dgl. sind aus der DE 42 20 344 C2 bekannt. Ihre Sicherung gegen Fälschungen und unautorisierte Übertragungen ist beträchtlich. Es hat sich jedoch herausgestellt, daß es grundsätzlich unter Verwendung einer großflächigen Stützfolie möglich ist, derartige Klebestempel, Plaketten od.dgl. unautorisiert zu übertragen. Hierbei wird die großflächige Stützfolie auf den Klebestempel, die Plakette od.dgl. aufgeklebt. Danach wird das mit dem Klebestempel, der Plakette od.dgl. versehene Dokument von dessen Rückseite her zerstört. Mit der Stützfolie wird der Klebestempel, die Plakette od.dgl. dann auf ein anderes Dokument od.dgl. übertragen. Zwar kann die Stützfolie nicht entfernt werden, es ist jedoch möglich, die Stützfolie um den Klebestempel, die Plakette od.dgl. herum sorgfältig abzuschneiden, so daß eine nur schwer erkennbare Übertragung der Plakette, des Klebestempels od.dgl. erfolgt ist.

Die DE-C-3844201 beschreibt bereits das Anbringen von Randeinkerbungen bei Verpackungssiegeln, um Einwirkungsversuche zu erkennen.

Der Erfindung liegt die Aufgabe zugrunde, einen Klebestempel, eine Plakette od.dgl. zu schaffen, wobei die Möglichkeiten zur unautorisierten Übertragung und damit zur Vornahme von Fälschungen erheblich eingeschränkt ist.

Diese Aufgabe wird erfindungsgemäß durch die Merkmale der Ansprüche 1 und 6 gelöst. Im Randbereich des Klebestempels, der Plakette od.dgl. sind Vorsprünge, Zacken od.dgl. gleichmäßig oder ungleichmäßig ausgebildet. Hiermit wird weitestgehend ausgeschlossen, daß mittels eines Skalpells od.dgl. der Umfang der zur unautorisierten Übertragung verwendeten Stützfolie korrekt an den Umfangsrand des Klebestempels, der Plakette od.dgl. angepaßt wird. Da außerdem die Oberfläche des Klebestempels, der Plakette od.dgl. zumindest teilweise mit einem kleberabweisenden Werkstoff beschichtet ist, ist eine gleichmäßige Anhaftung der zur unautorisierten Übertragung benutzten Stützfolie an die Oberfläche des Klebestempels, der Plakette od.dgl. nicht möglich. Dann ist eine an den mit Vorsprüngen versehenen bzw. gezackten Umfangsrand des Klebestempels, der Plakette od.dgl. angepaßte Ausschneidung der zur unautorisierten Übertragung verwendeten Stützfolie praktisch nicht mehr möglich, da eine derartige Ausschneidung der Stützfolie eine gleichmäßige Anhaftung derselben an der Oberfläche des Klebestempels, der Plakette od.dgl. zur Voraussetzung hat.

Zum Schutz gegen Feuchtigkeit, Temperaturschwankungen, Schmutz ud.dgl. ist es zweckmäßig, den Klebestempel, die Plakette od.dgl. mit einer Schutzschicht gegen Witterungseinflüsse zu sichern.

Als nie vollständig aushärtender, transparenter Kunststoff läßt sich vorteilhaft ein aliphatisches Polyisocyanat einsetzen, bei dem es sich um einen thixotrop-zähflüssig-pastösen Kunststoff handelt. Dieser Kunststoff ist hochtransparent; er bleibt darüber hinaus stets plastisch verformbar, wobei er gegen Chemikalien- und Temperatureinflüsse hochgradig beständig ist.

Als besonders geeigneter Kunststoff hat sich auch ein aliphatisches Isocyanat in aromatischen Kohlenwasserstoffen erwiesen.

Vorteilhaft weist die Transparentschicht eine Dicke von ca. 10 bis 15 um auf.

Eine Erhöhung der Sicherheit gegen unbefugte Vervielfältigung des Klebestempels, der Plakette od.dgl. ergibt sich, wenn die Trägerschicht in Flächenbereiche unterteilt ist, von denen zumindest zwei mit jeweils einem von zumindest zwei unterschiedlichen hellen Pastellfarbtönen eingefärbt sind.

Sofern die Guillochenlinien fein und in dunklen Farbtönen ausgebildet sind, sind bei Vervielfältigungsversuchen an den Vervielfältigungsstücken auffällige Passerdifferenzen zu erkennen.

Unterschiedliche Guillochenlinien können jedoch auch in einem oder in mehreren hellen Pastellfarbtönen ausgebildet sein, die bei unbefugten Vervielfältigungsversuchen lediglich als Bruchstücke wiedergegeben werden, wobei dann ein vergleichsweise einfaches Auseinanderhalten zwischen dem ursprünglichen Klebestempel, der ursprünglichen Plakette od.dgl. und einem Vervielfältigungsstück möglich ist.

Sofern der Klebestempel, die Plakette od.dgl. sowohl die im vorstehenden geschilderten Guillochenlinien und Einfärbungen als auch die nie völlständig aushärtende Transparentschicht aufweist, ist er bzw. sie sowohl gegen phototechnische Vervielfältigung als auch gegen mechanische Ablösung optimal gesichert.

Zur Sicherung des vorstehend gesicherten Klebestempels, der Plakette od.dgl. gegen eine Ablösung mittels chemischen Lösungsmitteln od.dgl. kann der die Informationselemente des Klebestempels, der Plakette od.dgl. ausbildende Stoff eine Substanz enthalten, die bei Kontaktierung mit Lösungsmitteln aus den Informationselementen gelöst wird und sich erfließt. Eine derartige, mißbräuchlich z.B. von einem Kraftfahrzeugkennzeichen abgetrennte Plakette läßt sich somit sofort und ohne großen Aufwand erkennen. Eine mißbräuchliche Wiederanbringung der abgelösten Plakette an anderer Stelle ist somit quasi unmöglich gemacht.

Als derartige Substanz kann eine Triaryl-Methan-Lösung in Ethylalkohol oder der Flexofarbstoff Flexoblau 641 vorgesehen sein. Hierbei handelt es sich um Spezialsubstanzen, die beim Zusammentreffen mit Lösungsmitteln, z.B. mit Benzin, Benzol od.dgl., aus den Informationselementen auslaufen. Hierdurch wird der Farbton der Substanz großflächig verbreitet, wodurch die mehrschichtige Plakette bei Manipulationsversuchen mit Lösungsmitteln unlesbar wird. Eine Manipulation an der Plakette läßt sich somit sofort erkennen.

Um die Anzahl der Schichten der Plakette, des Klebestempels od.dgl. so gering als möglich zu halten, kann es vorteilhaft sein, die Trägerschicht als Kleberschicht auszubilden.

Eine weitere Sicherung gegen Mißbrauch der Plakette ergibt sich, wenn die Trägerschicht eine erhabene Prägung aufweist, die sich mit den Informationselementen deckt. Der so geschaffene optische Effekt geht bei einer Ablösung der Plakette, des Klebestempels od.dgl. verloren bzw. ist bei einer Vervielfältigung der Plakette, des Klebestempels od.dgl. bei den Vervielfältigungsstücken nicht mehr erkennbar.

Vorteilhaft enthält der Klebestempel, die Plakette od.dgl. UV-Pigmente und/oder ähnliche Markierungen, die bei normalen Lichtverhältnissen unsichtbar sind. Sie sind nur unter Verwendung einer Speziallampe erkennbar, wodurch der Mißbrauch mit derartigen Plaketten, Klebestempeln od.dgl. weiter eingeschränkt wird.

Eine besonders zweckmäßige Anordnung der UV-Pigmente bzw. der entsprechenden Markierungen ergibt sich, wenn in den Spitzen jedes Vorsprungs, Zackens od.dgl. zumindest ein UV-Pigment und/oder zumindest eine Markierung vorgesehen ist.

Des weiteren kann zur Sicherung des Klebestempels, der Plakette od.dgl. gegen mißbräuchliche Umsetzung und Weiterverwendung eine partiell ausgebildete, an einer Seite der die Informationselemente tragenden Trägerschicht benachbarte Trennlackschicht vorgesehen sein, mittels der zwischen der Trägerschicht und einer der Trennlackschicht andererseits benachbarten Schicht Unterbrechungsverbindungen ausgebildet sind. Derartige Unterbrechungsverbindungen erschweren das unbefugte Ablösen des Klebestempels, der Plakette od.dgl. vom Untergrund.

Vorteilhaft lassen sich die bei normalen Lichtverhältnissen unsichtbaren UV-Pigmente bzw. Markierungen in der Trennlackschicht unterbringen.

Als besonders zweckmäßig hat es sich erwiesen, die Trennlackschicht zwischen der die Informationselemente tragenden Trägerschicht und der Transparentschicht anzuordnen.

Eine vorteilhaft aus Hostaphan auszugestaltende Stabilisierungsschicht dient adhäsivhaftend auf der Schutzschicht, die vorteilhaft aus Acrylatfolie hergestellt und somit hochbeständig und transparent ist, lediglich als Verstärkung dieser Schutzschicht. Die Stabilisierungsschicht kann nach einem Aufkleben bzw. einem Aufbringen der Plakette, des Klebestempels od.dgl. auf eine Unterlage entfernt werden; es ist jedoch auch möglich, die Stabilisierungsschicht auf dem Klebestempel, der Plakette od.dgl. zu belassen. Sie wird dann irgendwann durch Witterungseinflüsse entfernt; dies ist ohne irgendwelche schädlichen Beeinflussungen auf die anderen Schichten des Klebestempels, der Plakette od.dgl. möglich, da die aus Hostaphan hergestellte Stabilisierungsschicht lediglich zur Stabilisierung während des Aufbringungs- bzw. Verklebevorgangs dient.

Vorteilhaft besteht die Kleberschicht der erfindungsgemäßen Plakette, des erfindungsgemäßen Klebestempels od.dgl. aus einem auflaminierten, UV-beständigen Acrylat-Klebstoff, der ohne Binder hergestellt ist. Hierdurch kann vermieden werden, daß die Kleberschicht bei Wärmeeinleitung teilbar wird.

Um die Funktionssicherheit der Abdeckschicht zu erhöhen und um diese einfach handhabbar, insbesondere entfernbar, zu machen, besteht die Abdeckschicht vorteilhaft aus einem einseitig siliconisierten, polyethylenbeschichteten, rückseitig geschlitzten Schutzpapier.

In einer vorteilhaften Ausgestaltung der erfindungsgemäßen Plakette, des erfindungsgemäßen Klebestempels od.dgl. sind von außen nach innen bzw. von innen nach außen die Stabilisierungsschicht, die Schutzschicht, die Transparentschicht, die Trennlackschicht, die die Informationselemente tragende Trägerschicht, die Kleberschicht und die Abdeckschicht angeordnet.

Im folgenden wird die Erfindung anhand einer Ausführungsform unter Bezugnahme auf die Zeichnungen näher erläutert. Es zeigen:
- Figur 1: eine auseinandergezogene Prinzipdarstellung des Aufbaus einer erfindungsgemäßen Plakette bzw. eines erfindungsgemäßen Klebestempels, wie sie bzw. er auf einem Kraftfahrzeugkennzeichen, auf der Außenfläche einer Fahrzeugscheibe bzw. auf einer Karosseriefläche oder auf einem Dokument anbringbar ist, wobei darauf hinzuweisen ist, daß, falls die Plakette, der Klebestempel od.dgl. auf der Innenseite einer durchsichtigen Fahrzeugscheibe od.dgl. angebracht werden soll, sich eine entsprechend inverte Aufeinanderfolge der verschiedenen Schichten ergibt; und
- Figur 2: einen Teilabschnitt des Umfangsrands des erfindungsgemäßen Klebestempels, der erfindungsgemäßen Plakette od.dgl. .

Eine Stabilisierungsschicht 1 ist aus Hostaphan hergestellt und ist adhäsivhaftend auf einer Schutzschicht 2 angeordnet. Die Schutzschicht 2 ist aus Acrylatfolie hergestellt. Die Stabilisierungsschicht 1 dient lediglich als Verstärkung der aus Acrylatfolie hergestellten Schutzschicht 2. Demgemäß kann die Stabilisierungsschicht 1 nach dem Aufkleben der in dieser Ausführungsform mehrschichtigen Plakette entfernt werden. Sie kann aber auch auf den darunter angeordneten Schichten der mehrschichtigen Plakette verbleiben, wobei sie dann irgendwann durch Witterungseinflüsse entfernt wird. Die Stabilisierungsschicht 1 hat nach der Aufbringung der Plakette keinen weiteren Einfluß auf die anderen Schichten der mehrschichtigen Plakette; sie dient lediglich zur Stabilisierung während des Aufbringungs- bzw. Verklebungsvorganges.

Die Acrylatfolie der unterhalb der Stabilisierungsschicht 1 angeordneten Schutzschicht 2 ist eine hochbeständige und transparente Folie. Sie dient als Schutz gegen Witterungseinwirkungen für die gesamten, unter der Schutzschicht 2 angeordneten Schichten der in dieser Ausführungsform mehrschichtigen Plakette.

Eine unterhalb der Schutzschicht 2 angeordnete Transparentschicht 3 ist aus einem aliphatischen Polyisocyanat in aromatischen Kohlenwasserstoffen, bei dem es sich um einen thixotrop-zähflüssig-pastösen Kunststoff handelt, hergestellt. Dieses aliphatische Polyisocyanat hat sich bei Versuchen als hervorragend zur Ausgestaltung der Transparentschicht 3 geeignet herausgestellt. Die derart hergestellte Transparentschicht 3 ist hochtransparent und härtet nie komplett aus. Sie bleibt stets plastisch verformbar und ist hochgradig beständig gegen Chemikalieneinflüsse und Wärme.

Unterhalb der Transparentschicht 3 ist eine Trennlackschicht 4 angeordnet, die aus lediglich partiell aufgebrachtem Trennlack besteht. Die Tennlackschicht 4 bzw. der Trennlack hat die Aufgabe, Unterbrechungsverbindungen zwischen einer unterhalb der Trennlackschicht 4 angeordneten, mit Informationselementen 5 versehenen Trägerschicht 6 und der Transparentschicht 3 herzustellen. Des weiteren beinhaltet der die Trennlackschicht 4 ausbildende Trennlack UV-Pigmente oder ähnliche Markierungen, die bei der Identifizierung von Fälschungen der Plakette hilfreich sind. Derartige UV-Pigmente oder ähnliche Markierungen sind lediglich mittels Speziallampen erkennbar.

Die unterhalb der Trennlackschicht 4 vorgesehenen Informationselemente 5 bestehen aus partiellen Texten und Symbolen, die z.B. in schwarzer Siebdruckfarbe mit flexibler Einstellung gedruckt sind. In die Siebdruckfarbe ist ein Anteil Flexoblau 641 eingebaut. Hierbei handelt es sich um eine Spezialtinte, die beim Zusammentreffen mit stärkeren Lösungsmitteln, wie z.B. Benzin, Benzol od.dgl., in die schwarze Siebdruckfarbe ausläuft und demgemäß großflächig den blauen Farbton überall verbreitet. Sofern an der mehrschichtigen Plakette bei Manipulationsversuchen ein Lösungsmittel zum Einsatz kommt, wird die mehrschichtige Plakette somit unlesbar.

Die Trägerschicht 6 kann eine erhabene Prägung aufweisen; die Informationselemente 5 können dann fluchtend bzw. in Deckung mit der Prägung angeordnet sein.

Es kann auch zweckmäßig sein, die Informationselemente 5 in einem nicht kopierbaren Farbton, z.B. in einem hellen Pastellfarbton in gelb, grün oder rosa, vorzusehen.

Zur Ausgestaltung der Trägerschicht 6, die die Informationselemente 5 enthält, kann eine sog. Fondfarbe verwendet werden, wie sie nach der Straßenverkehrszulassungsordnung für Prüfplaketten vorgeschrieben ist. Eine derartige Fondfarbe kann zur Ausgestaltung der Trägerschicht 6 aber auch für normale Zulassungsplaketten verwendet werden. Vorteilhaft wird ein Teil der Trägerschicht 6 in einem solchen Farbton, vorzugsweise in einem Silberton gehalten. Auf dem nicht eingefärbten Teil der Trägerschicht 6 werden Guillochenlinien in einem nicht kopierbaren Pastellfarbton im Gelb-, Grün- oder Rosabereich aufgedruckt. Die Guillochenlinien können für ein und dieselbe Plakette bzw. für ein und dieselbe Trägerschicht 6 einer Plakette auch in zwei oder mehreren Farbtönen vorgesehen sein, wordurch die Kopiermöglichkeiten weiter eingeschränkt werden.

Zusätzlich können ein oder mehrere Flächenbereiche der Trägerschicht 6 flächig in einem oder mehreren nicht kopierbaren, hellen Pastellfarbtönen eingefärbt sein.

Die Guillochenlinien können auch in dunklen Farbtönen vorgesehen sein. Hierbei sind bei Kopierversuchen auffällige Passerdifferenzen zu erkennen.

Eine unterhalb der Trägerschicht 6 angeordnete Kleberschicht 7 besteht aus einem Acrylatkleber, der auflaminiert und UV-beständig ist. Der Acrylatkleber wird ohne Binder hergestellt und ist somit bei Wärmeeinwirkung nicht teilbar.

Es ist auch möglich, die Trägerschicht 6 selbst aus einem geeigneten Kleber herzustellen, wobei dann die Kleberschicht 7 entfällt.

Zur besseren Handhabung der Plakette ist die Kleberschicht 7 mit einer Abdeckschicht 8 versehen, bei der es sich um ein dem Acrylatkleber zugeordnetes, einseitig siliconisiertes oder polyethylenbeschichtetes Schutzpapier handelt. Zur Erleichterung der Entfernung des Schutzpapiers bzw. der Abdeckschicht 8 ist dieses bzw. diese rückseitig geschlitzt.

In Figur 2 ist der umlaufende Umfangsrand des Klebestempels, der Plakette od.dgl. ausschnittsweise dargestellt. Wie sich aus Figur 2 ergibt, hat dieser Umfangsrand vorspringende Zacken 9 und entsprechende Einkerbungen 11. Sofern die Plakette, der Klebestempel od.dgl. mittels einer Übertragungsfolie unautorisiert übertragen werden soll, ist es äußerst kompliziert bzw. unmöglich, die Übertragungsfolie nach erfolgter Übertragung mittels eines Skalpells od.dgl. hinsichtlich ihres Randes an den Rand der Plakette, des Klebestempels od.dgl. anzupassen, so daß eine mißbräuchliche Übertragung als solche ohne weiteres erkennbar bleibt. Da bei derartigen unautorisierten und mißbräuchlichen Übertragungen sehr häufig der mit den Vorsprüngen in Form der Zacken 9 versehene Umfangsrand beschädigt wird, sind nahe den Spitzen der Zacken auf den Zacken UV-Pigmente bzw. Markierungen 10 vorgesehen. Ein beschädigter Umfangsrand der Plakette, des Klebestempels od.dgl. kann somit vergleichsweise einfach erkannt werden.

Des weiteren ist erfindungsgemäß die Oberfläche des Klebestempels, der Plakette od.dgl. teilweise mit einem kleberabweisenden Werkstoff beschichtet. Insbesondere im Bereich des die Zacken 9 aufweisenden Umfangsrands sind Flächenabschnitte vorgesehen, die mit dem kleberabweisenden Werkstoff beschichtet sind, wobei jedoch im Bereich des Umfangsrands Flächenabschnitte auf den Zacken 9 verbleiben, die nicht mit dem kleberabweisenden Werkstoff beschichtet sind. Eine Abtrennung einer bei einer mißbräuchlichen Übertragung verwendeten Stützfolie am Umfangsrand des Klebestempels bzw. der Plakette, bei der auch die mißbräuchlich verwendete Stützfolie mit einem dem des Klebestempels bzw. der Plakette entsprechenden Umfangsrand versehen werden soll, ist praktisch unmöglich, da insbesondere im Bereich des Umfangsrands des Klebestempels bzw. der Plakette unterschiedliche Haftkräfte zwischen dem Klebestempel bzw. der Plakette und der mißbräuchlich verwendeten Stützfolie vorliegen. Eine Belastung der Stützfolie bei ihrem Zerschneiden führt somit dazu, daß die Stützfolie sich teilweise in auffälliger Weise von dem die Zacken 9 aufweisenden Umfangsrand des Klebestempels, der Plakette od.dgl. löst, womit eine unautorisierte Übertragung ohne weiteres kenntlich wird.

## Patentansprüche

1. Klebestempel, Plakette od.dgl.
zur Anbringung an Dokumenten, Kraftfahrzeugen od.dgl.,
mit einer Trägerschicht (6),
auf die Informationselemente (5) aufgebracht sind,
und einer Transparentschicht (3),
die aus einem nie vollständig aushärtenden, transparenten, Kunststoff hergestellt ist,
dadurch gekennzeichnet,
daß im Randbereich des Klebestempels, der Plakette od.dgl. Vorsprünge, Zacken od.dgl. (9,11) gleichmäßig oder ungleichmäßig ausgebildet sind, und daß die Oberfläche des Klebestempels, der Plakette od.dgl. zumindest teilweise mit einem kleberabweisenden Werkstoff beschichtet ist.

2. Klebestempel, Plakette od.dgl. nach Anspruch 1, bei dem bzw. der eine den Klebestempel, die Plakette od.dgl. gegen Witterungseinflüsse sichernde Schutzschich (2) vorgesehen ist.

3. Klebestempel, Plakette od.dgl. nach Anspruch 1 oder 2, bei dem bzw. der als nie vollständig aushärtender, transparenter Kunststoff ein aliphatisches Polyisocyanat vorgesehen ist.

4. Klebestempel, Plakette od.dgl. nach einem der Ansprüche 1 bis 3, bei dem bzw. der als nie vollständig aushärtender, transparenter Kunststoff ein aliphatisches Isocyanat in aromatischen Kohlenwasserstoffen vorgesehen ist.

5. Klebestempel, Plakette od.dgl. nach einem der Ansprüche 1 bis 4, bei dem bzw. der die Transparentschicht eine Dicke von 10 bis 15 um aufweist.

6. Klebestempel, Plakette od.dgl. zur Anbringung an Dokumenten, Kraftfahrzeugen od.dgl., vorzugsweise nach einem der Ansprüche 1 bis 5, mit einer Trägerschicht (6), auf die Informationselemente (5) aufgebracht sind, die zumindest in einem Flächenbereich mit einem nicht kopierfähigen hellen Pastellfarbton eingefärbt ist und auf der nicht kopierfähige Guillochenlinien ausgebildet sind, dadurch gekennzeichnet, daß im Randbereich des Klebestempels, der Plakette od.dgl. Vorsprünge, Zacken od.dgl. (9, 11) gleichmäßig oder ungleichmäßig ausgebildet sind, und daß die Oberfläche des Klebestempels, der Plakette od.dgl. zumindest teilweise mit einem kleberabweisenden Werkstoff beschichtet ist.

7. Klebestempel, Plakette od.dgl. nach Anspruch 6, bei dem bzw. der die Trägerschicht (6) in Flächenbereiche unterteilt ist, von denen zumindest zwei mit jeweils einem von zumindest zwei unterschiedlichen hellen Pastellfarbtönen eingefärbt sind.

8. Klebestempel, Plakette od.dgl. nach Anspruch 6 oder 7, bei dem bzw. der Guillochenlinien in zumindest einem dunklen Farbton vorgesehen sind.

9. Klebestempel, Plakette od.dgl. nach einem der Ansprüche 6 bis 8, bei dem bzw. der Guillochenlinien in zumindest einem hellen Pastellfarbton vorgesehen sind.

10. Klebestempel, Plakette od.dgl. nach einem der Ansprüche 1 bis 9, bei dem bzw. der der die Informationselemente (5) ausbildende Stoff eine Substanz enthält, die bei Kontaktierung mit Lösungsmitteln aus den Informationselementen (5) ausgelöst wird und sich erfließt.

11. Klebestempel, Plakette od.dgl. nach Anspruch 10, bei dem bzw. der als Substanz eine Triaryl-Methan-Lösung in Ethylalkohol vorgesehen ist.

12. Klebestempel, Plakette od.dgl. nach Anspruch 9 oder 10, bei dem bzw. der als Substanz Flexoblau 641 vorgesehen ist.

13. Klebestempel, Plakette od.dgl. nach einem der Ansprüche 1 bis 12, bei dem bzw. der die Trägerschicht (6) als Kleberschicht ausgebildet ist.

14. Klebestempel, Plakette od.dgl. nach einem der Ansprüche 1 bis 13, bei dem bzw. der die Trägerschicht (6) eine erhabene Prägung aufweist, die sich mit den Informationselementen (5) deckt.

15. Klebestempel, Plakette od.dgl. nach einem der Ansprüche 1 bis 14, bei dem bzw. der bei normalen Lichtverhältnissen unsichtbare UV-Pigmente und/oder Markierungen (10) vorgesehen sind.

16. Klebestempel, Plakette od.dgl. nach Anspruch 15, bei dem bzw. der in den Spitzen jedes Vorsprungs, Zackens od.dgl. zumindest ein UV-Pigment und/oder zumindest eine Markierung (10) vorgesehen ist.

17. Klebestempel, Plakette od.dgl. nach einem der Ansprüche 1 bis 16, bei dem bzw. der eine partiell ausgebildete, an einer Seite der die Informationselemente (5) tragenden Trägerschicht (6) benachbarte Trennlackschicht (4) vorgesehen ist, mittels der zwischen der Trägerschicht (6) und einer der Trennlackschicht (4) benachbarten Schicht Unterbrechungsverbindungen ausgebildet sind.

18. Klebestempel, Plakette od.dgl. nach Anspruch 17, bei dem bzw. der die Trennlackschicht (4) bei normalen Lichtverhältnissen unsichtbare UV-Pigemente enthält.

19. Klebestempel, Plakette od.dgl. nach Anspruch 17 oder 18, bei dem bzw. der die Trennlackschicht (4) der Transparentschicht (3) benachbart ist.

20. Klebestempel, Plakette od.dgl. nach einem der Ansprüche 1 bis 19, bei dem bzw. der eine die Plakette während der Anbringung stabilisierende Stabilisierungsschicht (1) vorgesehen ist.

21. Klebestempel, Plakette od.dgl. nach einem der Ansprüche 1 bis 20, bei dem bzw. der eine vorgesehene Kleberschicht (7) oder die als Kleberschicht ausgebildete Trägerschicht (6) aus einem auflaminierten, UV-beständigen Acrylat-Klebstoff ausgebildet ist, der ohne Binder hergestellt ist.

22. Klebestempel, Plakette od.dgl. nach Anspruch 21, bei dem bzw. der eine die Kleberschicht (7) abdeckende Abdeckschicht (8) aus einem einseitig siliconisierten oder polyethylenbeschichteten, rückseitig geschlitzten Schutzpapier vorgesehen ist.

23. Klebestempel, Plakette od.dgl. nach Anspruch 22, der bzw. die von außen nach innen oder von innen nach außen die Stabilisierungsschicht (1), die Schutzschicht (2), die Transparentschicht (3), die Trennlackschicht (4), die die Informationselemente (5) tragende Trägerschicht (6), die Kleberschicht (7) und die Abdeckschicht (8) aufweist.

## Claims

1. Adhesive seal, plate, or the like, for attachment to documents, motor vehicles, or the like, having a carrier layer (6), to which information elements (5) are applied, and having a transparent layer (3) which is produced from a transparent plastics material which never completely sets, characterised in that, in the edge region of the adhesive seal, plate, or the like, projections, indentations, or the like, (9, 11) are formed uniformly or non-uniformly, and in that the surface of the adhesive seal, plate, or the like, is coated at least partially with an adhesive-repellent material.

2. Adhesive seal, plate, or the like, according to claim 1, wherein there is provided a protective layer (2) which protects the adhesive seal, plate, or the like, against weather influences.

3. Adhesive seal, plate, or the like, according to claim 1 or 2, wherein an aliphatic polyisocyanate is provided as the transparent plastics material which never completely sets.

4. Adhesive seal, plate, or the like, according to any one of claims 1 to 3, wherein an aliphatic isocyanate in aromatic hydrocarbons is provided as the transparent plastics material which never completely sets.

5. Adhesive seal, plate, or the like, according to any one of claims 1 to 4, wherein the transparent layer has a thickness of from 10 to 15 µm.

6. Adhesive seal, plate, or the like, for attachment to documents, motor vehicles, or the like, preferably according to any one of claims 1 to 5, having a carrier layer (6), to which information elements (5) are fitted and which is dyed, at least in a surface region, in a non-reproducible light pastel shade and on which are formed non-reproducible guilloche lines, characterised in that, in the edge region of the adhesive seal, plate, or the like, projections, indentations, or the like, (9, 11) are formed uniformly or non-uniformly, and in that the surface of the adhesive seal, plate, or the like, is coated at least partially with an adhesive-repellent material.

7. Adhesive seal, plate, or the like, according to claim 6, wherein the carrier layer (6) is subdivided into surface regions, of which at least two are each dyed in one of at least two different light pastel shades.

8. Adhesive seal, plate, or the like, according to claim 6 or 7, wherein guilloche lines are provided in at least one dark shade.

9. Adhesive seal, plate, or the like, according to any one of claims 6 to 8, wherein guilloche lines are provided in at least one light pastel shade.

10. Adhesive seal, plate, or the like, according to any one of claims 1 to 9, wherein the material forming the information elements (5) contains a substance which is released and liquefies when it comes into contact with solvents from the information elements (5).

11. Adhesive seal, plate, or the like, according to claim 10, wherein a triaryl methane solution in ethyl alcohol is provided as the substance.

12. Adhesive seal, plate, or the like, according to claim 9 or 10, wherein Flexoblau 641 is provided as the substance.

13. Adhesive seal, plate, or the like, according to any one of claims 1 to 12, wherein the carrier layer (6) is in the form of an adhesive layer.

14. Adhesive seal, plate, or the like, according to any one of claims 1 to 13, wherein the carrier layer (6) has an embossed seal which is covered by the information elements (5).

15. Adhesive seal, plate, or the like, according to any one of claims 1 to 14, wherein, under normal light conditions, invisible UV pigments and/or markings (10) are provided.

16. Adhesive seal, plate, or the like, according to claim 15, wherein, at the tips of each projection, indentation, or the like, at least one UV pigment and/or at least one marking (10) is provided.

17. Adhesive seal, plate, or the like, according to any one of claims 1 to 16, wherein there is provided a partially formed separating lacquer layer (4) which, at one side, is adjacent to the carrier layer (6) carrying the information elements (5) and by means of which, between the carrier layer (6) and a layer which is adjacent to the separating lacquer layer (4), interruption connections are formed.

18. Adhesive seal, plate, or the like, according to claim 17, wherein the separating lacquer layer (4) contains UV pigments which are invisible under normal light conditions.

19. Adhesive seal, plate, or the like, according to claim 17 or 18, wherein the separating lacquer layer (4) is adjacent to the transparent layer (3).

20. Adhesive seal, plate, or the like, according to any one of claims 1 to 19, wherein there is provided a stabilising layer (1) which stabilises the plate during attachment.

21. Adhesive seal, plate, or the like, according to any one of claims 1 to 20, wherein an adhesive layer (7) which is provided or the carrier layer (6) which is in the form of an adhesive layer is formed from a UV-resistant acrylate adhesive which is applied by lamination and which is produced without a binding agent.

22. Adhesive seal, plate, or the like, according to claim 21, wherein there is provided a covering layer (8), which covers the adhesive layer (7), produced from a protective paper which is polyethylene-coated or siliconised on one side and which is perforated on the reverse.

23. Adhesive seal, plate, or the like, according to claim 22, which, inwardly from the exterior or outwardly from interior, has the stabilising layer (1), the protective layer (2), the transparent layer (3), the separating lacquer layer (4), the carrier layer (6) which carries the information elements (5), the adhesive layer (7) and the covering layer (8).

## Revendications

1. Timbre adhésif, étiquette ou article similaire, à placer sur des documents, des véhicules automobiles ou des articles similaires, qui comporte une couche support (6) sur laquelle sont disposés des éléments d'information (5), et une couche transparente (3) qui est préparée à partir d'une matière synthétique transparente, jamais complètement durcie, caractérisé en ce que des saillies, des pointes ou des éléments similaires (9, 11) sont formés uniformément ou de manière non uniforme dans la zone marginale du timbre adhésif, de l'étiquette ou de l'article similaire, et en ce que la surface du timbre adhésif, de l'étiquette ou de l'article similaire est revêtue au moins partiellement d'un produit antiadhésif.

2. Timbre adhésif, étiquette ou article similaire selon la revendication 1, dans lequel ou dans laquelle est prévue une couche protectrice (2) protégeant le timbre adhésif, l'étiquette ou l'article similaire des effets des intempéries.

3. Timbre adhésif, étiquette ou article similaire selon la revendication 1 ou 2, dans lequel ou dans laquelle est prévu comme matière synthétique transparente, jamais complètement durcie, un polyisocyanate aliphatique.

4. Timbre adhésif, étiquette ou article similaire selon l'une quelconque des revendications 1 à 3, dans lequel ou dans laquelle est prévu comme matière synthétique transparente, jamais complètement durcie, un isocyanate aliphatique dans des hydrocarbures aromatiques.

5. Timbre adhésif, étiquette ou article similaire selon l'une quelconque des revendications 1 à 4, pour lequel ou pour laquelle la couche transparente présente une épaisseur de 10 à 15 µm.

6. Timbre adhésif, étiquette ou article similaire, à placer sur des documents, des véhicules automobiles ou des articles similaires, de préférence selon l'une quelconque des revendications 1 à 5, comportant une couche support (6) sur laquelle sont disposés des éléments d'information (5), couche support qui est teinte au moins dans une zone superficielle avec une teinte pastel clair, non susceptible de reproduction, et sur laquelle sont formées des guillochures non susceptibles de reproduction, caractérisé en ce que des saillies, des pointes ou des éléments similaires (9, 11) sont formés uniformément ou de manière non uniforme dans la zone marginale du timbre adhésif, de l'étiquette ou de l'article similaire, et en ce que la surface du timbre adhésif, de l'étiquette ou de l'article similaire est revêtue au moins partiellement d'un produit antiadhésif.

7. Timbre adhésif, étiquette ou article similaire selon la revendication 6, dans lequel ou dans laquelle la couche support (6) est subdivisée en zones superficielles dont au moins deux sont teintes avec l'une d'au moins deux teintes pastel clair différentes.

8. Timbre adhésif, étiquette ou article similaire selon la revendication 6 ou 7, dans lequel ou dans laquelle sont prévues des guillochures en au moins une teinte foncée.

9. Timbre adhésif, étiquette ou article similaire selon l'une quelconque des revendications 6 à 8, dans lequel ou dans laquelle sont prévues des guillochures en au moins une teinte pastel clair.

10. Timbre adhésif, étiquette ou article similaire selon l'une quelconque des revendications 1 à 9, pour lequel ou pour laquelle le produit formant les éléments d'information (5) contient une substance qui, par mise en contact avec des solvants, est libérée par les éléments d'information (5) et sort de ces éléments.

11. Timbre adhésif, étiquette ou article similaire selon la revendication 10, dans lequel ou dans laquelle est prévue comme substance une solution de triarylméthane dans de l'alcool éthylique.

12. Timbre adhésif, étiquette ou article similaire selon la revendication 9 ou 10, dans lequel ou dans laquelle est prévu comme substance le colorant Flexobleu 641.

13. Timbre adhésif, étiquette ou article similaire selon l'une quelconque des revendications 1 à 12, dans lequel ou dans laquelle la couche support (6) forme une couche adhésive.

14. Timbre adhésif, étiquette ou article similaire selon l'une quelconque des revendications 1 à 13, pour lequel ou pour laquelle la couche support (6) présente un marquage en relief qui coïncide avec les éléments d'information (5).

15. Timbre adhésif, étiquette ou article similaire selon l'une quelconque des revendications 1 à 4, dans lequel ou dans laquelle sont prévus des pigments-UV et/ou des marques (10), invisibles dans des conditions d'éclairage normales.

16. Timbre adhésif, étiquette ou article similaire selon la revendication 15, dans lequel ou dans laquelle est prévu dans le bout pointu de chaque saillie, pointe ou élément similaire, au moins un pigment-UV et/ou au moins une marque (10).

17. Timbre adhésif, étiquette ou article similaire selon l'une quelconque des revendications 1 à 16, dans lequel ou dans laquelle est prévue une couche de laque de séparation (4), partiellement formée, contiguë à un côté de la couche support (6) portant les éléments d'information (5), couche de laque au moyen de laquelle sont formées entre la couche support (6) et une couche voisine de la couche de laque de séparation (4), des liaisons discontinues.

18. Timbre adhésif, étiquette ou article similaire selon la revendication 17, pour lequel ou pour laquelle la couche de laque de séparation (4) contient des pigments-UV invisibles dans des conditions normales d'éclairage.

19. Timbre adhésif, étiquette ou article similaire selon la revendication 17 ou 18, dans lequel ou dans laquelle la couche de laque de séparation (4) est voisine de la couche transparente (3).

20. Timbre adhésif, étiquette ou article similaire selon l'une quelconque des revendications 1 à 19, dans lequel ou dans laquelle est prévue une couche de stabilisation (1) stabilisant l'étiquette lors du placement.

21. Timbre adhésif, étiquette ou article similaire selon l'une quelconque des revendications 1 à 20, dans lequel ou dans laquelle une couche adhésive (7) prévue ou la couche support (6) formant une couche adhésive est constituée d'un adhésif acrylate résistant aux UV, appliqué par stratification, qui est préparé sans liant.

22. Timbre adhésif, étiquette ou article similaire selon la revendication 21, dans lequel ou dans laquelle est prévue une couche de recouvrement (8), recouvrant la couche adhésive (7), qui est constituée d'un papier protecteur, siliconé ou enduit de polyéthylène d'un côté et fendu au verso.

23. Timbre adhésif, étiquette ou article similaire selon la revendication 22, qui présente de l'extérieur vers l'intérieur ou de l'intérieur vers l'extérieur la couche de stabilisation (1), la couche protectrice (2), la couche transparente (3), la couche de laque de séparation (4), la couche support (6) portant les éléments d'information (5), la couche adhésive (7) et la couche de recouvrement (8).
